# EUROPÄISCHE PATENTSCHRIFT

(11) **EP 2 927 400 B1**
(45) Veröffentlichungstag und Bekanntmachung des Hinweises auf die Patenterteilung: **01.05.2019**
(21) Anmeldenummer: 15161269.4
(22) Anmeldetag: 27.03.2015
(51) Int. Cl.: E05B 63/20

(54) **SCHLOSS**
LOCK
SERRURE

(30) Priorität: 31.03.2014 AT 502322014
(43) Veröffentlichungstag der Anmeldung: 07.10.2015
(73) Patentinhaber: ROTO FRANK AG, 70771 Leinfelden-Echterdingen (DE)
(72) Erfinder: Trummer, Hannes, 8401 Kalsdorf (AT); Bachatz, Stefan, 8570 Voitsberg (AT)
(74) Vertreter: Müllner, Martin

(56) Entgegenhaltungen:
- EP-A1- 0 928 869
- EP-A1- 0 928 870
- EP-A2- 0 431 369
- EP-A2- 2 719 850
- DE-C- 614 907
- DE-U1- 29 718 982
- DE-U1- 29 719 611
- DE-U1-202012 009 802
- DE-U1-202013 009 209
- DE-U1-202013 009 210
- US-A- 6 109 666

## Beschreibung

### Technisches Gebiet

Die Erfindung bezieht sich auf ein Schloss mit einem, gegen seine ausgeschobene Stellung vorgespannten Riegel und einer federbelasteten, betätigbaren Falle, deren Schließstück mit einem Schließblech in Eingriff bringbar ist.

### Stand der Technik

Ein solches Schloss wurde z.B. durch die DE 614 907 bekannt. Bei diesem bekannten Schloss ragt ein Arm des Auslösehebels aus einer schräg zur Bewegungsrichtung der Falle verlaufenden Fläche des Fallenkopfes heraus. Dieser Arm wird daher beim Anschlagen der Falle an einem Schließblech betätigt und löst den federbelasteten Riegel aus, sodass dieser ausfährt. Der Verriegelungsmechanismus ist bei der bekannten Lösung durch ein über Kulissen gesteuertes Hebelsystem gebildet, wobei der zweite Arm des Auslösehebels auf dieses Hebelsystem einwirkt.

Bei dieser bekannten Lösung ergibt sich der Nachteil, dass der Riegel bereits beim Anschlagen der Falle an dem Schließblech ausgelöst wird und am Türstock oder dem Schließblech zur Anlage kommt und die weitere Bewegung der Tür behindert. Beim Schließen einer Tür ohne Betätigung eines Drückers kann es daher vorkommen, dass die Tür in einer Lage stehen bleibt, in der die Falle nur wenig in die entsprechende Öffnung des Schließbleches hineinragt und der Riegel mit seiner Stirnseite an dem Schließblech ansteht. In einem solchen Fall macht die Tür zwar einen geschlossenen Eindruck, kann aber sehr leicht aufgedrückt werden.

Außerdem erfordert das Hebelsystem einen erheblichen Aufwand bei seiner Herstellung und es ergibt sich aufgrund der vielen bewegten Teile und Drehpunkte eine erhöhte Fehleranfälligkeit.

Weitere ähnliche Schlösser sind aus der DE 20 2012 009 802 U1 und der EP 0 431 369 A2 bekannt.

### Kurzbeschreibung der Erfindung

Ziel der Erfindung ist es, diese Nachteile zu vermeiden und ein Schloss der eingangs erwähnten Art vorzuschlagen, bei dem sichergestellt ist, dass der Riegel erst dann ausgelöst wird, wenn die Falle sicher in die entsprechende Öffnung des Schließblechs eingreift. Außerdem sollen die Anzahl der bewegten Teile gering gehalten werden, was sowohl die Herstellungskosten senkt, also auch die Schließsicherheit erhöht.

Erfindungsgemäß wird dies durch die Kombination der Merkmale des Anspruches 1 erreicht.

Durch die vorgeschlagenen Maßnahmen ist sichergestellt, dass der Auslösehebel erst beim Eindringen der Falle in die entsprechende Öffnung des Schließblechs betätigt wird und nicht bereits beim Anschlagen der Falle an dem Schließblech oder dem Türstock. Damit wird eine vorzeitige Auslösung des Riegels verhindert.

Um eine einfache Gestaltung des Verriegelungsmechanismus zu ermöglichen, können die Merkmale des Anspruches 2 vorgesehen werden. Auf diese Weise gelingt es mit einem Minimum an Einzelteilen das Auslangen zu finden, wobei, abgesehen vom Auslösehebel, alle Teile linear bewegt werden, wodurch eine geringe Fehleranfälligkeit gegeben ist.

Dabei ist es vorteilhaft, die Merkmale des Anspruches 3 vorzusehen. Damit wird auf einfache Art und Weise eine Umsetzung der Bewegungen des Auslösehebels in eine senkrecht zu dieser verlaufenden Bewegung des Auslöseschiebers erreicht, wobei gleichzeitig die Falle mit dem darin angeordneten Auslösehebel für einen linken oder rechten Anschlag als Wendefalle eingesetzt werden kann.

Zum Entriegeln des Schlosses ist eine Schubstange zur Betätigung der Falle und des Riegels vorgesehen, welche vorteilhafterweise die kennzeichnenden Merkmale des Anspruches 4 aufweist. Dadurch wird eine einfache Steuerung der Falle und des Riegels sichergestellt, wobei sich diese Konstruktion durch Einfachheit auszeichnet.

Weiters ist es vorteilhaft, die Merkmale des Anspruches 5 vorzusehen, wodurch die Schubstange neben der Entsperrfunktion gleichzeitig als Rückdrücksicherung dient.

### Kurze Beschreibung der Zeichnungsfiguren

Die Erfindung wird nun anhand der Zeichnung näher erläutert. Dabei zeigen:
Fig. 1 eine axonometrische Ansicht eines erfindungsgemäßen Schlosses,
Fig. 2 das Schloss nach der Fig. 1 im entriegelten Zustand, in dem der Riegel zurückgezogen und die Falle ausgeschoben ist (offene Tür),
Fig. 3 das Schloss im verriegelten Zustand, in dem Riegel und Falle ausgefahren sind (geschlossene und verriegelte Tür),
Fig. 4 das Schoss in der Öffnungsstellung, in der die Falle und der Riegel zurückgezogen und außer Eingriff mit einem -Schließblech sind,
Fig. 5 schematisch eine Falle-Auslöseschieber-Einheit, und
Fig. 6 den Riegel des Schlosses.

### Beschreibung der Ausführungsarten

Wie aus der Fig. 1 zu ersehen ist, weist das erfindungsgemäße Schloss ein Gehäuse 1 auf, das durch einen Stulp 2 abgeschlossen ist. Dabei weist der Stulp 2 Öffnungen für den Durchtritt einer Falle 3 und eines Riegels 4 auf. In der Falle 3 ist ein zweiarmiger Auslösehebel 5 um eine parallel zur Längsrichtung des Stulps 2 verlaufende und in der Falle gehaltene Achse 6 (Fig. 5) schwenkbar gelagert. Das Schließstück 8 der Falle 3 weist eine Auflaufschräge 11 sowie eine rückseitige Anschlagfläche 10 auf.

Dabei ragt der erste Arm 9 des Auslösehebels 5 aus der rückseitigen Anschlagfläche 10 des Schließstücks 8 vor.

Um den Bewegungsweg des Auslösehebels 5 zu begrenzen und dessen ersten Arm 9 gegen seine aus der rückseitigen Anschlagfläche 10 des Schließstücks 8 ragende Ruhestellung vorzuspannen, ist eine senkrecht zur Bewegungsrichtung der Falle 3 wirkende Feder 12 in das Schließstück 8 eingesetzt. (Fig. 5)

Weiters ragt, wie aus der Fig. 5 zu ersehen ist, ein Mitnahmezapfen 27 seitlich aus der Falle 3 vor, der mit einer Kulisse 28 einer Schubstange 23 zusammenwirkt und zur Steuerung der Falle 3 dient. Diese Kulisse 28 ist durch eine Ausnehmung der Schubstange 23 gebildet, die eine im Wesentlichen dreieckige Gestalt aufweist. (Fig. 2, 3, 4)

Wie aus der Fig. 5 weiter zu ersehen ist, greift der Auslösehebel 5 mit seinem zweiten Arm 13 in einen Durchbruch 15 eines Auslöseschiebers 14 ein. Dieser Durchbruch 15 weist zwei Schrägflächen 16 auf, an denen das freie Ende des zweiten Armes 13 des Auslösehebels 5 zur Anlage bringbar ist. Dabei liegt der zweite Arm 13 des Auslösehebels 5 in der Ruhestellung des Auslöseschiebers 14, die durch eine in Richtung des Pfeiles 17 wirkende Feder festgelegt ist, im Freiraum zwischen den beiden Schrägflächen 16.

An seiner dem Riegel 4 zugekehrten Seite weist der Auslöseschieber 14 einen Haltevorsprung 18 auf, der im Wesentlichen sägezahnförmig ausgebildet ist und eine Anzugsfläche 19 aufweist. Dieser Haltevorsprung 18 wirkt mit einer Raste 20 des Riegels 4 zusammen.

Der Riegel 4 ist durch eine Feder 7 gegen seine ausgefahrene Stellung vorgespannt. Der Riegel 4 ist in der Fig. 6 näher dargestellt und weist eine Raste 20 auf, die durch eine Vertiefung gebildet ist, in die der Haltevorsprung 18 des Auslöseschiebers 14 im zurückgezogenen Zustand des Riegels 4 eingreift und den Riegel 4 entgegen der in Richtung des Pfeiles 21 wirkenden Feder 7 in seiner zurückgezogenen Stellung hält.

Der Riegel 4 weist zwei durch Vertiefungen gebildete Freistellungen 22 auf, in die an einer Schubstange 23 angeordnete Rückdrücksicherungsbolzen 24 in der zurückgezogenen Stellung des Riegels 4 eingreifen und wobei die Rückdrucksicherungsbolzen 24 im ausgeschobenen Zustand des Riegels 4 an dessen hinterer Stirnwand im Bereich der vollen Dicke des Riegels 4 positioniert sind und diesen gegen ein Zurückschieben sichern.

Weiters ragt ein Mitnahmestift 25 seitlich aus dem Riegel 4 vor. Dieser wirkt mit einer Kulisse 26 zusammen, die durch eine im Wesentlichen dreieckige Ausnehmung der Schubstange 23 gebildet ist, in die der Mitnahmestift 25 eingreift(Fig. 2, 3, 4).

Bei der in der Fig. 2 dargestellten Stellung des Schlosses ist die Falle 3 ausgefahren und der Riegel 4 in seiner zurückgezogenen Stellung und wird durch den von der Feder 29 vorgespannten Auslöseschieber 14 gehalten, der mit seinem Haltevorsprung 18 in die durch eine Vertiefung gebildete Raste 20 des Riegels 4 eingreift. Die Rückdrücksicherungsbolzen 24 der Schubstange greifen in die durch Vertiefungen gebildeten Freistellungen 22 des Riegels 4 ein, wodurch die Schubstange in einer etwas angehobenen Stellung gehalten wird.

Wird die Falle 3 durch Anheben der Schubstange 23 oder durch Auftreffen der Auflaufschräge 11 des Schließstücks 8 auf das Schließblech zurückgedrückt, so tritt der zweite Arm 13 des Auslösehebels 5 ungehindert zwischen den Schrägflächen 16 durch den Durchbruch 15 des Auslöseschiebers 14 hindurch. Beim Wiederaustritt des Schließstücks 8 in eine entsprechende Ausnehmung eines Schließbleches wird der Auslösehebel 5 verschwenkt, da der erste Arm 9, der aus der rückseitigen Anschlagfläche 10 des Schließstücks 8 vorragt, entgegen der Kraft der Feder 12 zurückgedrückt wird. Dadurch drückt der zweite Arm 13 des Auslösehebels 5 gegen eine der Schrägflächen 16 des Auslöseschiebers 14, wodurch dieser entgegen der Kraft der Feder 29 nach oben gedrückt wird und den Riegel 4 frei gibt.

Hat dieser seine ausgeschobene Endstellung, gegen die der Riegel 4 durch die Feder 7 vorgespannt ist, erreicht, so kommen die Rückdrücksicherungsbolzen 24 der Schubstange 23 außer Eingriff mit den Freistellungen 22 des Riegels 4 und die Schubstange 23 fällt nach unten und erreicht ihre untere Endstellung. (Fig. 3) In dieser Stellung stehen die Rückdrücksicherungsbolzen 24 in den Bewegungsweg des Riegels 4 und sichern diesen in der ausgeschobenen Stellung.

Wird aus dieser Stellung die Schubstange 23 mittels eines nicht dargestellten Schließzylinders oder eines Drückers nach oben verschoben, so gelangen zuerst die Rückdrücksicherungsbolzen 24 in die Bereiche der Freistellungen 22 und danach wird der Riegel 4 über die Kulisse 26 und dessen Mitnahmestift 25 entgegen der Kraft der Feder 7 zurückgedrückt. Weiters wird auch die Falle 3 über die Kulisse 28 und den Mitnahmezapfen 27 entgegen der Kraft der Feder 30 zurückgezogen.

Beim Zurückschieben des Riegels 4 gleitet dieser unter den Auslöseschieber 14, bzw. dessen Haltevorsprung 18 durch, wonach dieser durch die Feder 29 in die Raste 20 des Schiebers gedrückt wird und so den Riegel 4 wieder in seiner zurückgezogenen Stellung blockiert.

Auch die Falle 3 wird vollständig über die Kulisse 28 und den Mitnahmezapfen 27 zurückgezogen, wodurch die Falle 3 außer Eingriff mit einer Ausnehmung des Schließbleches gerät und der Auslösehebel 5 durch die Feder 12 in seine Ruhelage, in der sein Arm 9 aus der rückseitigen Anschlagfläche 10 des Schließstückes 8 vorragt, zurückkehrt (Fig. 4).

## Patentansprüche

1. Schloss mit einem, gegen seine ausgeschobene Stellung vorgespannten Riegel (4) und einer federbelasteten, betätigbaren Falle (3), deren Schließstück (8) mit einem Schließblech in Eingriff bringbar ist, wobei das Schließstück (8) eine Auflaufschräge (11) sowie eine rückseitige Anschlagfläche (10) aufweist, und wobei ein Verriegelungsmechanismus vorgesehen ist, der den Riegel (4) in seiner zurückgezogenen Stellung blockiert und über einer in der Falle (3) angeordneten und um eine senkrecht zur Bewegungsrichtung der Falle (3) verlaufende Schwenkachse (6) schwenkbaren zweiarmigen Auslösehebel (5) auslösbar ist, dessen erster Arm (9) in seiner Ruhestellung über eine im Wesentlichen parallel zur Schwenkachse (6) des Auslösehebels (5) verlaufende Fläche des Schließstücks (8) aus diesem vorragt und der zweite Arm (13) des Auslösehebels (5) auf den Verriegelungsmechanismus einwirkt, wobei der erste Arm (9) des Auslösehebels (5) aus der rückseitigen Anschlagfläche (10) des Schließstückes(8) vorragt und von einer entsprechenden komplementären Fläche im Schließblech betätigbar ist.

2. Schloss, nach Anspruch 1, **dadurch gekennzeichnet, dass** der Verriegelungsmechanismus einen gegen den Riegel (4) vorgespannten normal zur Ausschubrichtung des Riegels (4) bewegbaren Auslöseschieber (14) umfasst, der mit einem Haltevorsprung (18) versehen ist, welcher mit einer Raste (20) des Riegels (4) zusammenwirkt, wobei der zweite Arm (13) des Auslösehebels (5) bei seiner Auslenkung auf eine Schrägfläche (16) des Auslöseschiebers (14) trifft, sodass dieser entgegen seiner Vorspannung bewegbar ist und den Riegel auslöst.

3. Schloss nach Anspruch 1 oder 2, **dadurch gekennzeichnet, dass** das freie Ende des zweiten Armes (13) des Auslösehebels (5) in einen zwei Schrägflächen (16) aufweisenden Durchbruch (15) des Auslöseschiebers (14) eingreift, wobei die Schrägflächen (16) an der Längsmittenebene des Durchbruchs (15) gespiegelt sind.

4. Schloss nach einem der Ansprüche 1 bis 3, bei dem eine Schubstange (23) zur Betätigung der Falle (3) und des Riegels (4) vorgesehen ist, **dadurch gekennzeichnet, dass** die Schubstange (23) mit jeweiligen Kulissen (26, 28) für die Falle (3) und den Riegel (4) versehen ist, die mit seitlich der Falle (3) und des Riegels (4) abstehenden Zapfen (25, 27) zusammenwirken.

5. Schloss nach Anspruch 4, **dadurch gekennzeichnet, dass** die Schubstange zumindest einen Rückdrücksicherungsbolzen (24) aufweist, welcher in Offenstellung des Schlosses in einer Freistellung (22) am Riegel (4) positioniert ist und in unterster Stellung der Schubstange bei ausgeschobenem Riegel (4) in den Ausschubweg des Riegels (4) ragt und dadurch eine Rückdrucksicherung bildet.

## Claims

1. A lock with a bar (4) biased against its extended position and a springloaded operable latch (3), the locking piece (8) of which is engageable with a striking plate, wherein the locking piece (8) includes an angled edge (11) as well as a rear abutment surface (10), and wherein a locking mechanism is provided which blocks the bar (4) in its retracted position and can be released via a pivotable two-arm release lever (5) arranged in the latch (3) and extending around a pivotal axis (6) perpendicularly to the moving direction of the latch (3), the first arm (9) of the release lever (5), in its rest position, protruding from the locking piece (8) over a surface of the locking piece (8) extending substantially in parallel to the pivotal axis (6) of the release lever (5), and the second arm (13) of the release lever (5) acting on the locking mechanism, wherein the first arm (9) of the release lever (5) protrudes from the rear abutment surface (10) of the locking piece (8) and being operable from a corresponding complementary surface in the striking plate.

2. The lock according to claim 1, **characterized in that** the locking mechanism comprises a release pusher (14) moveable against the bar (4), biased normally to the pushing direction of the bar (4), provided with a holding projection (18) which is cooperating with a detent (20) of the bar (4), the second arm (13) of the release lever (5) impinging at its deflection on an inclined surface (16) of the release pusher (14) such that this is moveable against its bias, and releases the bar.

3. The lock according to claim 1 or 2, **characterised in that** the free end of the second arm (13) of the release lever (5) engages in an aperture (15) of the release pusher (14), which aperture (15) includes two inclined surfaces (16), wherein the inclined surfaces (16) are mirrored at the longitudinal center plane of the aperture (15).

4. The lock according to any of the claims 1 to 3, in which a push rod (23) for operating the latch (3) and the bar (4) is provided, **characterized in that** the push rod (23) is provided with respective slide guides (26, 28) for the latch (3) and the bar (4) which are cooperating with pins (25, 27) laterally projecting from the latch (3) and the bar (4).

5. The lock according to Claim 4, **characterized in that** the push rod comprises at least one push back safety bolt (24) which, in open position of the lock, is positioned in a recess (22) in the bar (4) for free movement and is protruding in the lowest position of the push rod, with extended bar (4), into the extension path of the bar (4), and thereby forming a push back safety device.

## Revendications

1. Serrure comportant un verrou (4) lequel est précontraint vers sa position déployée et un pêne demi-tour (3) à ressort lequel peut être actionné et dont la pièce de fermeture (8) peut être mise en prise avec une gâche, la pièce de fermeture (8) présentant un plan incliné formant rampe (11) ainsi que, sur sa face arrière, une surface de butée (10), un mécanisme de verrouillage permettant en outre de bloquer le verrou (4) dans sa position de retrait et pouvant être déclenché au moyen d'un levier de déclenchement (5) à deux bras qui est disposé dans le pêne demi-tour (3) et que l'on peut faire pivoter autour d'un axe de pivotement (6) s'étendant perpendiculairement à la direction de déplacement du pêne demi-tour (3), le premier bras (9) de celui-ci faisant saillie, dans sa position de repos, par rapport une surface de la pièce de fermeture (8) qui s'étend selon une direction sensiblement parallèle à l'axe de pivotement (6) du levier de déclenchement (5) alors que le deuxième bras (13) du levier de déclenchement (5) agit sur le mécanisme de verrouillage, le premier bras (9) du levier de déclenchement (5) faisant saillie par rapport à la surface de butée (10) située sur la face arrière de la pièce de fermeture (8) tout en pouvant être actionné par une surface complémentaire correspondante située au sein de la gâche.

2. Serrure selon la revendication 1, **caractérisée en ce que** le mécanisme de verrouillage comprend un curseur de déclenchement (14) qui est mobile dans une direction normale à la direction de déploiement du verrou (4) alors qu'il est précontraint vers le verrou (4) tout en étant pourvu d'une saillie de rétention (18) laquelle coopère avec un cliquet (20) du verrou (4), le deuxième bras (13) du levier de déclenchement (5) touchant, lorsqu'il est déplacée, une surface inclinée (16) du curseur de déclenchement (14), permettant ainsi de déplacer ce dernier à l'encontre de sa précontrainte pour déclencher le verrou.

3. Serrure selon les revendications 1 ou 2, **caractérisée en ce que** l'extrémité libre du deuxième bras (13) du levier de déclenchement (5) s'engage dans un passage (15) qui est ménagé dans le curseur de déclenchement (14) et qui comporte deux surfaces inclinées (16), les surfaces inclinées (16) présentant une symétrie spéculaire par rapport au plan central longitudinal du passage (15).

4. Serrure selon l'une des revendications 1 à 3, comportant une tige de poussée (23) qui permet d'actionner le pêne demi-tour (3) et le verrou (4), **caractérisée en ce que** la tige de poussée (23) est pourvue de coulisses (26, 28) lesquelles sont destinés, respectivement, au pêne demi-tour (3) et au verrou (4) et lesquelles coopèrent avec des ergots (25, 27) s'étendant latéralement depuis le pêne demi-tour (3) et le verrou (4).

5. Serrure selon le revendication 4, **caractérisée en ce que** la tige de poussée présente au moins un boulon empêchant toute poussée en arrière (24) lequel se trouve, lorsque la serrure adopte sa position d'ouverture, dans un évidement (22) situé sur le verrou (4) et permettant le mouvement libre de ce dernier, alors qu'il s'étend, lorsque le verrou (4) est déployé et la tige de poussée adopte sa position la plus basse, dans la trajectoire de déploiement du verrou (4) pour ainsi assurer qu'aucune poussée en arrière ne pourra avoir lieu.
